# EUROPÄISCHE PATENTSCHRIFT

(11) **EP 0 839 719 B1**
(45) Veröffentlichungstag und Bekanntmachung des Hinweises auf die Patenterteilung: **03.03.2004**
(21) Anmeldenummer: 97117706.8
(22) Anmeldetag: 13.10.1997
(51) Int. Cl.: B65B 19/22, B65B 41/06, B31B 3/28

(54) **Vorrichtung zum Herstellen von Verpackungen aus dünnem Verpackungsmaterial**
Device for making packages using thin packaging material
Dispositif pour fabriquer des emballages en matériau d'emballage mince

(30) Priorität: 31.10.1996 DE 19644079
(43) Veröffentlichungstag der Anmeldung: 06.05.1998
(73) Patentinhaber: Focke & Co. (GmbH & Co.), 27283 Verden (DE)
(72) Erfinder: Focke, Heinz, 27283 Verden (DE); Bretthauer, Hans-Jürgen, 28201 Bremen (DE)
(74) Vertreter: Bolte, Erich, Dipl.-Ing.

(56) Entgegenhaltungen:
- EP-A- 0 015 386
- EP-A- 0 425 903
- DE-A- 2 244 533

## Beschreibung

Die Erfindung betrifft eine Vorrichtung zum Herstellen von Verpackungen aus faltbarem Verpackungsmaterial, insbesondere Papier, Folie oder dergleichen, wobei Zuschnitte von einer Materialbahn des Verpackungsmaterials nacheinander abgetrennt und einem Faltaggregat, insbesondere einem Faltrevolver, zur Umhüllung eines Gegenstands zuführbar sind, mit einem Halte- und Förderorgan zum Erfassen und Transportieren der Materialbahn und/oder des Zuschnitts für die Zuführung zum Faltaggregat, wobei das Halte- und Förderorgan Haltemittel zum Erfassen der Materialbahn oder des Zuschnitts aufweist, insbesondere an eine Unterdruckquelle angeschlossene Saugbohrungen. Insbesondere geht es um die Herstellung von Verpackungen aus dünnem Verpackungsmaterial.

Die Erfindung befasst sich vorrangig mit Problemen bei der Herstellung von Weichbecher-Verpackungen für Zigaretten. Die hierfür eingesetzten Verpackungsmaschinen arbeiten mit hoher Leistung und damit hoher Geschwindigkeit der bewegten Organe. Dadurch ist die Handhabung von vor allem dünnem, kritischem Verpackungsmaterial erschwert, wie Papier, Folie, Stanniol etc. Die Zuführung von Zuschnitten zum Faltaggregat, insbesondere zu einem Faltrevolver, erfordert vor allem dann besondere Maßnahmen, wenn der Faltrevolver kontinuierlich umläuft.

Für die Zuführung der Materialbahn des Verpackungsmaterials bzw. des abgetrennten Zuschnitts sind solche Förderorgane nicht einsetzbar, die die Materialbahn oder den Zuschnitt vollflächig oder mindestens an beiden Längsrändern erfassen. Mindestens im Endbereich der Förderung kann die Materialbahn oder der Zuschnitt allenfalls in einem Randbereich einseitig durch einen Förderer erfasst werden. Aus der EP-A-0 015 386 ist eine Vorrichtung bekannt, bei der in Transportrichtung vorn und zugleich seitlich liegende Bereiche eines Zuschnitts von Saugscheiben transportiert werden.

Der Erfindung liegt die Aufgabe zugrunde, den Transport von Materialbahnen oder Zuschnitten im Zusammenhang mit Verpackungsmaschinen auch bei hohen Fördergeschwindigkeiten und dünnem Verpackungsmaterial sicher zu stellen, sodass das Verpackungsmaterial bzw. die Zuschnitte positionsgerecht und faltenfrei zuführbar sind.

Zur Lösung dieser Aufgabe ist die erfindungsgemäße Vorrichtung dadurch gekennzeichnet, dass das Halte- und Förderorgan langgestreckt ausgebildet ist und sich zum Erfassen und Transportieren eines freien Bahnanfangs etwa über die Breite der Materialbahn bzw. des Zuschnitts erstreckt und dass das Halte- und Förderorgan an einem bewegbaren Träger angeordnet ist.

Erfindungsgemäß wird demnach der in Transportrichtung vornliegende, besonders kritische Randbereich der Materialbahn oder des Zuschnitts zusätzlich durch ein separates Förderorgan erfaßt und vorzugsweise entlang der vollen Breite während des Transports fixiert. Hierzu dient ein finger- bzw. stabförmig ausgebildetes Halte- und Förderorgan, welches den vorderen Randbereich von Materialbahn oder Zuschnitt erfaßt, insbesondere durch Ansaugen. Das Halte- und Förderorgan wird synchron mit wenigstens einem Endlosförderer für Materialbahn oder Zuschnitt bewegt. Zweckmäßigerweise ist das sich quer zur Förderrichtung bzw. quer zur Materialbahn erstreckende Halte- und Förderorgan an dem Förderer für die Materialbahn bzw. den Zuschnitt selbst angebracht.

Mit besonderen Vorteilen kann die Erfindung bei einem Faltrevolver eingesetzt werden, bei dem längs des Umfangs einseitig abstehende, hohle Faltdorne angebracht sind, an die die Zuschnitte des Verpackungsmaterials anzulegen sind. Ein derartiger Faltrevolver ist vor allem für die Herstellung von (Weich-)Becherpackungen für Zigaretten bekannt und üblich. Erfindungsgemäß tritt das Halte- und Förderorgan mit einem Bahnanfang bzw. einem Vorderbereich eines Zuschnitts zwischen zwei aufeinanderfolgenden Faltdornen hindurch, so daß infolge der Bewegung der Faltdorne der Zuschnitt mitgenommen und vom Halteund Förderorgan abgezogen wird. Dieses kehrt danach in die Ausgangsstellung zurück, um einen neuen, nachfolgenden Zuschnitt aufzunehmen. Zweckmäßigerweise ist der Faltrevolver gemäß EP 0 226 872 ausgebildet, wobei das Halte- und Förderorgan achsparallel gerichtet an einer (Saug-)Scheibe zum Zuführen der Materialbahn bzw. des Zuschnitts angebracht ist. Das Halte- und Förderorgan kann aber auch mit anderen Endlosförderern für Materialbahn bzw. Zuschnitt verbunden sein, zum Beispiel mit einem Bandförderer.

Weitere Einzelheiten der Erfindung werden nachfolgend anhand eines in den Zeichnungen dargestellten Ausführungsbeispiels näher erläutert. Es zeigt:
- Fig. 1: einen Ausschnitt eines Faltrevolvers mit Förderorganen für Materialbahn und Zuschnitte in stark vereinfachter Seitenansicht,
- Fig. 2: einen Teilbereich des Faltrevolvers mit Förderorganen zum Zuführen von Zuschnitten im Radialschnitt, bei vergrößertem Maßstab,
- Fig. 3 bis Fig. 7: einzelne Bewegungsstationen des Faltrevolvers bei der Zuführung einer Materialbahn bzw. eines Zuschnitts in schematischer Seitenansicht.

In den Zeichnungen ist als bevorzugtes Ausführungsbeispiel die Handhabung von dünnem Verpackungsmaterial, wie Papier, Stanniol, Folie im Zusammenhang mit einem Faltrevolver 10 zur Herstellung von (Zigaretten-)Verpackungen des Typs Weichbecher gezeigt. Der Faltrevolver 10 ist lediglich schematisch als Ausschnitt dargestellt, und zwar anhand von längs des Umfanges verteilten und mit gleichen Abständen voneinander angeordneten Faltdornen 11. Im übrigen kann vorteilhafterweise der Faltrevolver gemäß EP 0 226 872 ausgebildet sein.

Faltdorne 11 sind bekannte Hilfsmittel zum Falten von Zuschnitten 12 bei der Fertigung der Umhüllungen für eine Zigaretten-Gruppe 13. Die Faltdorne 11 sind als beidseitig offene Hohlkörper aus dünnwandigem Material ausgebildet. Die Faltdorne 11 sind einseitig abstehend in achsparalleler Formation an einem Träger des Faltrevolvers 10 angebracht, im vorliegenden Fall an einer Revolverscheibe 14. Die Relativstellung der Faltdorne 11 ist so gewählt, daß großflächige Außenwände 15 radial nach außen und entsprechende, gegenüberliegende Innenwände 16 nach innen weisen. Annähernd radial gerichtet sind eine schmale Vorderwand 17 und eine entsprechend ausgebildete Rückwand 18. Auf der Außenseite der Faltdorne 11 werden nacheinander die Zuschnitte 12 für eine Innenumhüllung (Papier/Stanniol) und für einen Becher (überwiegend Papier) gefaltet.

Kritisch ist die Zuführung der Zuschnitte 12 zu den Faltdornen 11 bei kontinuierlichem Transport des Faltrevolvers 10. Die Probleme ergeben sich zum einen aus der mangelnden Formstabilität des Verpackungsmaterials und zum anderen aus den hohen Arbeitsgeschwindigkeiten der Verpackungsmaschine. Es geht darum, den von einer Materialbahn 19 abgetrennten Zuschnitt 12 in den Bereich zwischen zwei in Umfangsrichtung aufeinanderfolgenden Faltdornen 11a und 11b, also in die zwischen diesen gebildete Lücke, einzuführen und bereitzuhalten. Der nachfolgende Faltdorn 11b erfaßt den Zuschnitt 12 mit der in Förderrichtung vornliegenden Vorderwand 17 und nimmt den Zuschnitt 12 unter U-förmiger Faltung mit (Fig. 7).

Die Materialbahn wird durch Vorzugwalzen 20 - von einer nicht gezeigten Bobine kommend - einer Schneidstation zugeführt. Diese besteht hier aus einer (kontinuierlich) umlaufenden Messerwalze 21 mit einem Trennmesser 22. Dieses wirkt zusammen mit einem feststehenden Gegenmesser 23, so daß die am Umfang der Messerwalze 21 anliegende Materialbahn 19 unter Bildung des Zuschnitts 12 durchtrennt wird.

Im Bereich der Trennstation wird die Materialbahn 19 bzw. der Zuschnitt 12 von der mit Saugbohrungen ausgerüsteten Messerwalze 21 an eine ebenfalls mit Saugbohrungen ausgerüstete Zwischenwalze 24 übergeben. Diese beschleunigt den Zuschnitt 12 und gibt ihn weiter an eine Übertragungswalze 25. Von diesem wird der Zuschnitt 12 übernommen von dem eigentlichen Bereitstellungsorgan, welches den Zuschnitt 12 in einer gewölbten, zylindrischen Gestalt für die Übernahme durch einen Faltdorn 11 bereithält. Das insoweit beschriebene Zuschnittaggregat entspricht hinsichtlich weiterer Einzelheiten vorzugsweise der EP 226 872.

Das Organ zum Bereithalten eines Zuschnitts 12 im Bereich des Faltrevolvers 10 besteht aus einem kontinuierlich umlaufenden, endlosen Förderer, nämlich aus einer Haltescheibe 26. Diese ist ortsfest positioniert, und zwar neben dem Faltrevolver 10 bzw. neben der Bewegungsbahn der Faltdorne 11. Wie aus Fig. 2 ersichtlich, ist die Haltescheibe 26 auf der zur Revolverscheibe 14 gegenüberliegenden Seite unmittelbar neben den Faltdornen 11 positioniert.

Der Zuschnitt 12 wird von der Übertragungswalze 25 an den Umfang der Haltescheibe 26 übergeben, derart, daß ein sich in Förderrichtung erstreckender Randstreifen des Zuschnitts 12 am Umfang der Haltescheibe 26 anliegt. Die Haltescheibe 26 ist zum Fixieren des Zuschnitts 12 mit radial gerichteten Saugbohrungen 27 versehen, die an einer zylindrischen, äußeren Umfangsfläche 40 für den Zuschnitt 12 münden. Der Zuschnitt 12 erhält durch die Haltescheibe 26 eine teilzylindrische Gestalt. Während einer Betriebsphase wird der den Zuschnitt 12 aufnehmende Faltdorn 11b von diesem Zuschnitt 12 umhüllt.

Die Haltescheibe 26 wird über eine im Prinzip bekannte Einheit mit Unterdruck beaufschlagt. Die Haltescheibe 26 selbst liegt an einer feststehenden Versorgungsscheibe 28 an. Diese ist auf der zur Haltescheibe 26 gekehrten Seite mit kreisbogenförmigen Saugnuten 29 versehen. An diese schließen zeitweilig Verbindungsbohrungen 30 der Haltescheibe 26 an. Die achsparallelen Verbindungsbohrungen 30 schließen an die Saugbohrungen 27 an. Die segmentförmige Saugnut 29 ist mit einer zu einer Unterdruckquelle führenden Saugleitung 31 verbunden.

Die Haltescheibe 26 wird über ein Antriebsrad 32 und eine Welle 33 drehend angetrieben.

An der Haltescheibe 26 ist mindestens ein Organ angebracht, welches sich quer zur Förderrichtung bzw. quer zum Zuschnitt 12 erstreckt. Es handelt sich dabei um ein Halte- und Förderorgan 34, welches einen in Transportrichtung vornliegenden End- bzw. Randbereich des Zuschnitts 12 (oder einer Materialbahn 19) erfaßt und vorzugsweise durch Ansaugen fixiert.

Das Halte- und Förderorgan 34 ist im vorliegenden Falle ein langgestreckter, finger- bzw. stabförmiger Hohlkörper, der sich über die volle Breite des Zuschnitts 12 erstreckt. In Fig. 2 sind symbolhaft zwei Zuschnitte 12 unterschiedlicher Breite gezeigt, nämlich ein breiterer Zuschnitt 12 aus Papier oder Stanniol als Innenumhüllung und ein Zuschnitt 12 geringerer Breite aus Papier zur Bildung des (äußeren) Bechers der Verpackung. Die Zuschnitte liegen in voller Breite an dem Halte- und Förderorgan 34 an.

Das Halte- und Förderorgan 34 ist so ausgebildet, daß es eine äußere, vorzugsweise gewölbte Anlagefläche 35 für den Zuschnitt 12 bildet. Im Bereich dieser Anlagefläche 35 mündet eine Anzahl von in Reihe nebeneinander angeordneten Saugbohrungen 36. Durch diese wird der Endbereich des Zuschnitts 12 auf der Anlagefläche 35 gehalten. Die Saugbohrungen 36 führen zu einem gemeinsamen Kanal 37, der sich in Längsrichtung des Halte- und Förderorgans 34 erstreckt. Der Kanal 37 ist mit einer der Verbindungsbohrungen 30 in der Haltescheibe 26 verbunden, so daß das Halte- und Förderorgan 34 mit Saugluft beaufschlagt wird.

Das Halte- und Förderorgan 34 ist einseitig abstehend bzw. auskragend an der Haltescheibe 26 angebracht. Die Anlagefläche 35 liegt bündig mit der Umfangsfläche 40 der Haltescheibe 26.

Die Haltescheibe 26 ist mittig zur Bewegungsbahn 38 der Faltdorne 11 positioniert. Außerhalb des Bereichs des Faltrevolvers 10 übernimmt die Haltescheibe 26 einen Zuschnitt 12 von der Übertragungswalze 25. Die Relativstellung ist so gewählt, daß im Moment der Übernahme eines Zuschnitts 12 das Halte- und Förderorgan 34 der Übertragungswalze 25 zugekehrt ist und ein Anfangsbereich des Zuschnitts 12 sich benachbart hierzu befindet. Durch Steuerung der Saugluft, nämlich durch Entlüften und Beaufschlagen von Saugbohrungen, ist gewährleistet, daß der Zuschnitt 12 von der Haltescheibe 26 und dem Halte- und Förderorgan 34 übernommen und sodann durch fortgesetzte Drehbewegung der Haltescheibe 26 in den Bewegungsbereich der Faltdorne 11 gefördert wird.

Die unterschiedlichen Bewegungsphasen sind in Fig. 3 bis Fig. 7 gezeigt. Fig. 3 läßt eine Position analog zu Fig. 1 erkennen. Jedem Faltdorn 11 ist ein Andrückorgan 39 zugeordnet, zum Beispiel eine Rolle, das mit dem Faltrevolver 10 umläuft. In der Ausgangsstellung liegt das quergerichtete Andrückorgan 39 an der Rückseite bzw. Rückwand 18 des in Bewegungsrichtung davorliegenden Faltdorns 11a. Im weiteren Verlauf, nämlich nach Übernahme eines Zuschnitts 12 durch einen Faltdorn 11b, wird das Andrückorgan 39 gegen die Vorderwand 17 dieses Faltdorns 11b bewegt, so daß der Zuschnitt 12 hier fixiert ist (Fig. 7).

Die Haltescheibe 26 und damit das Halte- und Förderorgan 34 werden in besonderer Weise angetrieben, nämlich mit einer besonderen Bewegungscharakteristik in Abhängigkeit vom Maschinentakt. Dies bedeutet, daß während einer Transportphase des Zuschnitts 12 gemäß Fig. 3 und Fig. 4 die Haltescheibe 26 mit derselben Umfangsgeschwindigkeit angetrieben ist wie die Übertragungswalze 25. Diese konstante Geschwindigkeit wird aufrechterhalten bis in die Stellung gemäß Fig. 6. In dieser findet die Übernahme des Zuschnitts 12 durch den Faltdorn 11b statt. Während einer kurzen Phase steht die Haltescheibe 26 und damit der Zuschnitt 12 still, um den Übernahmevorgang zu gewährleisten. Danach wird die Haltescheibe 26 beschleunigt und so bewegt, daß das Halte- und Förderorgan 34 zwischen zwei aufeinanderfolgenden Faltdornen hindurchbewegt wird, nämlich zwischen dem Faltdorn 11b, der den Zuschnitt 12 übernommen hat und dem nachfolgenden Faltdorn 11c. Die weitere Bewegungscharakteristik der Haltescheibe 26 ist so gestaltet, daß das Halte- und Förderorgan 34 in dem Moment in die Position gemäß Fig. 3 kommt, wenn der nächstfolgende Zuschnitt 12 durch die Übertragungswalze 25 in der gezeigten Weise, nämlich mit einem vorderen Randbereich zur Aufnahme durch das Halte- und Förderorgan 34 bereitgehalten wird.

Die besondere wechselseitige Wirkung zwischen dem Zuführorgan mit einem als Finger bzw. Arm ausgebildeten Halte- und Förderorgan 34 einerseits und den kontinuierlich umlaufenden Faltdornen 11 besteht darin, daß aufgrund der Drehrichtung der Haltescheibe 26 das Halte- und Förderorgan 34 nach Aufnahme eines Zuschnitts 12 im wesentlichen in Bewegungsrichtung der Faltdorne 11 bewegt wird, sodann in Radialrichtung in den Faltrevolver 10 eintaucht und innerhalb desselben in entgegengesetzter Richtung zurückbewegt wird. Das Halte- und Förderorgan 34 wird an der Vorderseite und Rückseite ein und desselben, den Zuschnitt 12 übernehmenden Faltdorns 11b vorbeibewegt.

Die Vorrichtung kann alternativ auch so gestaltet sein, daß anstelle der Haltescheibe 26 ein anderes (endloses) Förderorgan eingesetzt wird für den Zuschnitt 12. Hierbei kann es sich um (Saug-)Bänder handeln. Das Halte- und Förderorgan 34 ist in diesem Falle an dem Förderorgan bzw. an den Bändern angebracht. Weiterhin ist denkbar, daß das Halte- und Förderorgan 34 separat von weiteren Führungsorganen des Zuschnitts 12 durch ein gesondertes Getriebe entlang einer angepaßten Bahn bewegt wird.

### Bezugszeichenliste:

- 10: Faltrevolver
- 11: Faltdorn
- 12: Zuschnitt
- 13: Zigaretten-Gruppe
- 14: Revolverscheibe
- 15: Außenwand
- 16: Innenwand
- 17: Vorderwand
- 18: Rückwand
- 19: Materialbahn
- 20: Vorzugwalze
- 21: Messerwalze
- 22: Trennmesser
- 23: Gegenmesser
- 24: Zwischenwalze
- 25: Übertragungswalze
- 26: Haltescheibe
- 27: Saugbohrung
- 28: Versorgungsscheibe
- 29: Saugnut
- 30: Verbindungsbohrung
- 31: Saugleitung
- 32: Antriebsrad
- 33: Welle
- 34: Halte- und Förderorgan
- 35: Anlagefläche
- 36: Saugbohrung
- 37: Kanal
- 38: Bewegungsbahn
- 39: Andrückorgan
- 40: Umfangsfläche

## Patentansprüche

1. Vorrichtung zum Herstellen von Verpackungen aus faltbarem Verpackungsmaterial, insbesondere Papier, Folie oder dergleichen, wobei Zuschnitte (12) von einer Materialbahn (19) des Verpackungsmaterials nacheinander abgetrennt und einem Faltaggregat, insbesondere einem Faltrevolver (10), zur Umhüllung eines Gegenstands zuführbar sind, mit einem Halte- und Förderorgan (34) zum Erfassen und Transportieren der Materialbahn (19) und/oder des Zuschnitts (12) für die Zuführung zum Faltaggregat, wobei das Halte- und Förderorgan (34) Haltemittel zum Erfassen der Materialbahn (19) oder des Zuschnitts (12) aufweist, insbesondere an eine Unterdruckquelle angeschlossene Saugbohrungen (36), **dadurch gekennzeichnet, dass** das Halte- und Förderorgan (34) langgestreckt ausgebildet ist und sich zum Erfassen und Transportieren eines freien Bahnfangs etwa über die Breite der Materialbahn (19) bzw. des Zuschnitts (12) erstreckt, und dass das Halte- und Förderorgan (34) an einem bewegbaren Träger angeordnet ist.

2. Vorrichtung nach Anspruch 1, **dadurch gekennzeichnet, dass** das Halte- und Förderorgan (34) stabförmig ausgebildet und vorzugsweise einseitig an dem bewegbaren Träger angeordnet ist.

3. Vorrichtung nach Anspruch 1 oder 2, **dadurch gekennzeichnet, daß** für die Fertigung von Verpackungen durch Falten von Zuschnitten (12) auf an einem Faltrevolver (10) angeordneten, einseitig abstehenden Faltdornen (11) das Halte- und Förderorgan (34) mit der erfaßten Materialbahn (19) bzw. dem Zuschnitt (12) von außerhalb des Faltrevolvers (10) zwischen aufeinanderfolgenden Faltdornen (11a und 11b) des Faltrevolvers (10) in etwa radialer Richtung hindurchbewegbar ist, derart, daß ein Abschnitt der Materialbahn (19) bzw. ein Zuschnitt (12) zwischen aufeinanderfolgenden Faltdornen (11a, 11b) bereitgehalten und durch den in Förderrichtung rückwärtigen Faltdorn (11b) durch Drehung des Faltrevolvers (10) erfaßbar ist.

4. Vorrichtung nach Anspruch 1 oder einem der weiteren Ansprüche, **dadurch gekennzeichnet, daß** das Halte- und Förderorgan (34) zwischen zwei aufeinanderfolgenden Faltdornen (11a, 11b) hindurch in den Innenbereich des Faltrevolvers (10) bewegbar und zwischen den in Förderrichtung nächstfolgenden, beiden Faltdornen (11b und 11c) aus dem Bereich des Faltrevolvers (10) herausbewegbar ist in eine Aufnahmestellung für Zuschnitte (12).

5. Vorrichtung nach Anspruch 1 oder einem der weiteren Ansprüche, **dadurch gekennzeichnet, daß** das Halte- und Förderorgan (34) als einseitig abstehender Arm bzw. Finger an einem ortsfesten Endlosförderer angebracht ist, insbesondere an einer drehend angetriebenen Haltescheibe (26), auf deren Umfangsfläche (40) ein Abschnitt der Materialbahn (19) bzw. ein Zuschnitt (12) für die Zuführung zum Faltrevolver (10) außermittig - mit einem Randbereich - positioniert ist.

6. Vorrichtung nach Anspruch 2 oder einem der weiteren Ansprüche, **dadurch gekennzeichnet, daß** der an Saugbohrungen (36) des Halte- und Förderorgans (34) zum Halten des Zuschnitts (12) bzw. der Materialbahn (19) wirkende Unterdruck abschaltbar und die Saugbohrungen (36) entlüftbar sind zum Aufheben der Haltekraft im Moment der Übernahme des Zuschnitts (12) durch den Faltrevolver (10) bzw. durch einen Faltdorn (11) desselben, vorzugsweise während einer kurzen Stillstandsphase des Halte- und Förderorgans (34) und gegebenenfalls der Haltescheibe (26).

7. Vorrichtung nach Anspruch 5 oder einem der weiteren Ansprüche, **dadurch gekennzeichnet, daß** das als Arm oder Finger ausgebildete Halte- und Förderorgan (34) eine vorzugsweise bogenförmig ausgebildete, nach außen gerichtete Anlagefläche (35) für Zuschnitt (12) oder Materialbahn (19) aufweist, wobei die Anlagefläche (35) vorzugsweise bündig mit der Umfangsfläche (40) der Haltescheibe (26) verläuft.

8. Vorrichtung nach Anspruch 3 oder einem der weiteren Ansprüche, **dadurch gekennzeichnet, daß** jedem Faltdorn (11) des Faltrevolvers (10) ein Andrückorgan (39) zugeordnet ist zum Andrücken und Fixieren eines Zuschnitts (12) an einer in Drehrichtung vornliegenden Vorderwand (17) des Faltdorns (11), wobei das Andrückorgan (39) eines Faltdorns (11) während der Zuführung des Zuschnitts (12) zwischen aufeinanderfolgenden Faltdornen (11a, 11b) hindurch an der Rückseite eines in Drehrichtung davorliegenden Faltdorns (11a) anliegt.

9. Vorrichtung nach Anspruch 5 oder einem der weiteren Ansprüche, **dadurch gekennzeichnet, daß** die Haltescheibe (26) und das Halte- und Förderorgan (34) ungleichförmig angetrieben sind, insbesondere mit einer Stillstandsphase zur Übernahme eines Zuschnitts (12) durch einen Faltdorn (11) und mit Beschleunigungsphasen, derart, daß das Halte- und Förderorgan (34) zwischen aufeinanderfolgenden Faltdornen (11) hindurchbewegbar und zur Aufnahme eines nachfolgenden Zuschnitts (12) benachbart zur Übertragungswalze (25) positionierbar ist.

## Claims

1. Apparatus for producing packs from foldable packaging material, in particular paper, film or the like, in which blanks (12) are severed one after the other from a web (19) of the packaging material and can be fed to a folding subassembly, in particular a folding turret (10), in order to wrap an article, having a retaining and conveying member (34) for gripping and transporting the material web (19) and/or the blank (12) for feeding the same to the folding subassembly, with the retaining and conveying member (34) having retaining means for gripping the material web (19) or the blank (12), in particular suction bores (36) connected to a negative-pressure source, **characterized in that** the retaining and conveying member (34) is of elongate design and, for gripping and transporting a free web end, extends approximately over the width of the material web (19) or of the blank (12), and **in that** the retaining and conveying member (34) is arranged on a moveable carrier.

2. Apparatus according to Claim 1, **characterized in that** the retaining and conveying member (34) is of rod-like design and is preferably arranged on one side of the moveable carrier.

3. Apparatus according to Claim 1 or 2, **characterized in that**, for the purpose of producing packs by virtue of blanks (12) being folded on folding mandrels (11), which are arranged on a folding turret (10) and project on one side, the retaining and conveying member (34) with the gripped material web (19) or the blank (12) can be moved approximately radially between successive folding mandrels (11a and 11b) of the folding turret (10), from outside the folding turret (10), such that a portion of the material web (19) or a blank (12) is held ready between successive folding mandrels (11a, 11b) and can be gripped by the rear folding mandrel (11b), as seen in the conveying direction, by virtue of the folding turret (10) being rotated.

4. Apparatus according to Claim 1 or one of the further claims, **characterized in that** the retaining and conveying member (34) can be moved into the inner region of the folding turret (10), between two successive folding mandrels (11a, 11b), and can be moved out of the region of the folding turret (10), into a receiving position for blanks (12), between the two next-following folding mandrels (11b and 11c), as seen in the conveying direction.

5. Apparatus according to Claim 1 or one of the further claims, **characterized in that** the retaining and conveying member (34) is fitted, as a finger or arm which projects on one side, on a stationary endless conveyor, in particular on a rotatably driven retaining disc (26), on the circumferential surface (40) of which a portion of the material web (19) or a blank (12) is positioned eccentrically - by way of a border region - for feeding to the folding turret (10).

6. Apparatus according to Claim 2 or one of the further claims, **characterized in that** it is possible for the negative pressure which acts in suction bores (36) of the retaining and conveying member (34), for the purpose of retaining the blank (12) or the material web (19), to be switched off and for air to be extracted from the suction bores (36), in order to eliminate the retaining force at the instant the blank (12) is received by the folding turret (10) or by a folding mandrel (11) of the same, preferably during a brief standstill phase of the retaining and conveying member (34) and, if appropriate, of the retaining disc (26).

7. Apparatus according to Claim 5 or one of the further claims, **characterized in that** the retaining and conveying member (34), which is designed as an arm or finger, has a preferably arcuate, outwardly directed abutment surface (35) for the blank (12) or material web (19), the abutment surface (35) preferably running flush with the circumferential surface (40) of the retaining disc (26).

8. Apparatus according to Claim 3 or one of the further claims, **characterized in that** each folding mandrel (11) of the folding turret (10) is assigned a pressure-exerting member (39) for pressing a blank (12) against a front wall (17) of the folding mandrel (11), as seen in the direction of rotation, and fixing it thereon, the pressure-exerting member (39) of a folding mandrel (11), as the blank (12) is fed between successive folding mandrels (11a, 11b), butting against the rear side of a folding mandrel (11a) in front, as seen in the direction of rotation.

9. Apparatus according to Claim 5 or one of the further claims, **characterized in that** the retaining disc (26) and the retaining and conveying member (34) are driven non-uniformly, in particular with a standstill phase in order for a blank (12) to be received by a folding mandrel (11) and with acceleration phases, such that the retaining and conveying member (34) can be moved between successive folding mandrels (11) and, for the purpose of receiving a following blank (12), can be positioned adjacent to the transfer roller (25).

## Revendications

1. Dispositif de confection d'emballages en matériau d'emballage pliable, en particulier en papier, feuille ou matériau semblable, dans lequel des découpes (12) sont détachées l'une après l'autre d'une bande (19) du matériau d'emballage et amenées à un dispositif de pliage, en particulier un revolver de pliage (10), pour l'enveloppement d'un objet, comportant un organe de maintien et de transport (34) destiné à saisir et transporter la bande de matériau (19) et/ou la découpe (12) pour l'amener au dispositif de pliage, cet organe de maintien et de transport (34) présentant des moyens de maintien destinés à saisir la bande de matériau (19) ou la découpe (12), en particulier des trous d'aspiration (36) reliés à une source de dépression, **caractérisé par le fait que** l'organe de maintien et de transport (34) est allongé et, pour saisir et transporter un début de bande libre, s'étend à peu près sur toute la largeur de la bande de matériau (19) ou de la découpe (12), et que l'organe de maintien et de transport (34) est monté sur un support mobile.

2. Dispositif selon la revendication 1, **caractérisé par le fait que** l'organe de maintien et de transport (34) est en forme de barre et placé de préférence sur un côté du support mobile.

3. Dispositif selon l'une des revendications 1 et 2, **caractérisé par le fait que** pour la fabrication d'emballages par pliage de découpes (12) sur des mandrins de pliage (11) placés sur un revolver de pliage (10) et dépassant d'un côté, l'organe de maintien et de transport (34) passe avec la bande de matériau (19) saisie ou la découpe (12), de l'extérieur du revolver de pliage (10), en direction à peu près radiale, entre des mandrins de pliage successifs (11a et 11b) du revolver de pliage (10), de façon telle qu'un tronçon de la bande de matériau (19) ou une découpe (12) soit présenté entre des mandrins de pliage successifs (1 1a, 11b) et puisse être saisi par le mandrin de pliage arrière dans la direction de transport (11b) par rotation du revolver de pliage (10).

4. Dispositif selon la revendication 1 ou une des autres revendications, **caractérisé par le fait que** l'organe de maintien et de transport (34) entre en passant entre deux mandrins de pliage successifs (11a, 11b) dans la partie intérieure du revolver de pliage (10) et sort entre les deux mandrins de pliage suivants dans la direction de transport (11b et 11c) de la zone du revolver de pliage (10) pour venir dans une position de réception de découpes (12).

5. Dispositif selon la revendication 1 ou une des autres revendications, **caractérisé par le fait que** l'organe de maintien et de transport (34) est monté sous forme de bras ou de doigt dépassant d'un côté sur un transporteur fixe sans fin, en particulier sur un disque de maintien soumis à rotation (26), sur la surface périphérique (40) duquel un tronçon de la bande de matériau (19) ou une découpe (12) est placé excentriquement, par une partie de bord, pour être amené au revolver de pliage (10).

6. Dispositif selon la revendication 2 ou une des autres revendications, **caractérisé par le fait que** la dépression qui agit sur les trous d'aspiration (36) de l'organe de maintien et de transport (34) pour tenir la découpe (12) ou la bande de matériau (19) peut être coupée et les trous d'aspiration (36) peuvent être vidés d'air pour la suppression de la force de maintien au moment de la prise de la découpe (12) par le revolver de pliage (10), plus précisément par un mandrin de pliage (11) de celui-ci, de préférence pendant une courte phase d'arrêt de l'organe de maintien et de transport (34) et éventuellement du disque de maintien (26).

7. Dispositif selon la revendication 5 ou une des autres revendications, **caractérisé par le fait que** l'organe de maintien et de transport (34), formé d'un bras ou d'un doigt, présente une surface d'appui (35) de préférence arquée et dirigée vers l'extérieur pour la découpe (12) ou la bande de matériau (19), cette surface d'appui (35), de préférence, affleurant la surface périphérique (40) du disque de maintien (26).

8. Dispositif selon la revendication 3 ou une des autres revendications, **caractérisé par le fait qu'**à chaque mandrin de pliage (11) du revolver de pliage (10) est associé un organe de serrage (39) pour le serrage et la fixation d'une découpe (12) sur une paroi avant (17) du mandrin de pliage (11) située en avant dans le sens de rotation, cet organe de serrage (39) d'un mandrin de pliage (11) s'appuyant, pendant l'amenée de la découpe (12) par passage entre des mandrins de pliage successifs (11a, 11b), sur le côté arrière d'un mandrin de pliage (11a) situé devant dans le sens de rotation.

9. Dispositif selon la revendication 5 ou une des autres revendications, **caractérisé par le fait que** le disque de maintien (26) et l'organe de maintien et de transport (34) sont entraînés de manière non uniforme, en particulier avec une phase d'arrêt pour la prise d'une découpe (12) par un mandrin de pliage (11) et avec des phases d'accélération, de façon telle que l'organe de maintien et de transport (34) puisse passer entre des mandrins de pliage (11) successifs et être placé à proximité du rouleau de transfert (25) pour recevoir une découpe (12) suivante.
